# EUROPÄISCHE PATENTSCHRIFT

(11) **EP 0 731 528 B1**
(45) Veröffentlichungstag und Bekanntmachung des Hinweises auf die Patenterteilung: **04.07.2001**
(21) Anmeldenummer: 96103509.4
(22) Anmeldetag: 07.03.1996
(51) Int. Cl.: H01R 13/193

(54) **Elektrische Nullkraft-Kontaktsteckervorrichtung**
Electrical zero insertion force connector
Connecteur électrique à force d'insertion nulle

(30) Priorität: 09.03.1995 DE 19508189
(43) Veröffentlichungstag der Anmeldung: 11.09.1996
(73) Patentinhaber: ELCO Europe GmbH, D-57518 Betzdorf (DE)
(72) Erfinder: Maag, Arnulf, 57518 Alsdorf (DE)
(74) Vertreter: Valentin, Ekkehard, Dipl.-Ing.

(56) Entgegenhaltungen:
- EP-A- 0 273 683
- US-A- 4 392 700
- US-A- 4 705 338
- IBM TECHNICAL DISCLOSURE BULLETIN, Bd. 14, Nr. 9, Februar 1972, NEW YORK US, Seiten 2597-2598, XP002004570 COLLETTI ET AL.: "twin-contact connector"

## Beschreibung

Die Erfindung betrifft eine elektrische Nullkraft-Kontaktsteckervorrichtung, bestehend aus zwei komplementären Steckteilen, von denen das eine Steckteil mit Federkontakten als Federleiste und das andere Steckteil mit Messerkontakten als Messerleiste ausgebildet ist, und einer Betätigungseinrichtung, über die sich die Kontakte in eine Kontaktberührung bringen lassen, die einen linearbeweglichen, mit einer Kulissenführung zusammenwirkenden Schieber aufweist, der in dem einen Steckteil angeordnet ist und in einem in Richtung auf das andere Steckteil vorragenden Schiebersteg mindestens ein in Bewegungsrichtung des Schiebers schrägverlaufendes Langloch aufweist, das einen Querbolzen einer auf dem Schiebersteg zwangsgeführt hin- und herbeweglichen Kulisse aufnimmt.

Sowohl durch IBM Technical Disclosure Bulletin, Band 14, Nr. 9, Februar 1972, Seiten 2597, 2598 als auch durch die US-A-4.705.338 sind Kontaktsteckervorrichtungen bekanntgeworden, die mit den obigen Merkmalen das Prinzip einer Auf- und Abbewegung zum Schließen bzw. Öffnen von Kontakten verwirklichen, dort in beiden Fällen allerdings zum Kontaktieren einer Leiterplatte, die in einen Schlitz eines Federkontaktelemente aufweisenden Gehäuses eingesetzt wird.

Bei bekannten elektrischen Kontaktsteckervorrichtungen, bestehend aus einem oberen und einem unteren Gehäusesteckteil, sind die Kontaktelemente jeweils in einer Reihe oder in mehreren zueinander parallelen Reihen von Sockelkörpern gehalten und lassen sich im zusammengesteckten Zustand der beiden Steckteile durch entlang der Reihe verlagerbare Kontaktschieber miteinander in und außer Kontaktberührung bringen. Das Charakteristikum solcher Nullkraft-Kontaktstecker-Vorrichtungen besteht darin, daß die beiden Steckteile miteinander in und außer Wirkverbindung gebracht werden können, ohne daß es dazu notwendig ist, irgendwelche Andruckkräfte der miteinander in Kontaktberührung tretenden Kontaktelemente zu überwinden. Die Kontaktelemente sind dabei beispielsweise als sogenannte Messerkontakte ausgeführt, welche im ortsfesten Anbau-Steckteil angeordnet sind; demgegenüber sind die im beweglichen Steckteil angeordneten Kontaktelemente vorzugsweise als Federkontakte ausgebildet. Die Kontaktstekkervorrichtung stellt einerseits sicher, daß ihre beiden Steckteile immer formschlüssig miteinander gekuppelt sind, solange ihre Kontaktelemente miteinander in federschlüssiger Kontaktberührung stehen; andererseits wird auch sichergestellt, daß die beiden Steckteile nur zusammengesteckt und auseinandergezogen werden können, sofern die Kontaktberührung ihrer Kontaktelemente aufgehoben ist.

Bei einem durch die DE-C 27 07 122 bekanntgewordenen Nullkraft-Kontaktstecker dieser Art sind die Feder- und Messerkontakte jeweils von Sockelkörpern in Gehäusen und/oder auf Leisten gehalten, die unter gegenseitiger Führung zusammengesteckt werden können und bei denen sich dann durch Betätigung eines Schiebers die zusammengehörenden Kontaktelemente in und außer Kontaktberührung stellen lassen. Der an der Kontakthalterung geführte Schieber weist zu diesem Zweck einen Führungskanal auf, in den beim Verschieben Vorsprünge von Nockengliedern hineinragen, die in der Bewegungs-Endposition die Federkontakte mit den Messerkontakten in Berührung bringen.

Der Erfindung liegt die Aufgabe zugrunde, eine elektrische Nullkraft-Kontaktsteckervorrichtung der eingangs genannten Art zu schaffen, die konstruktiv einfach ist und eine verbesserte Betriebssicherheit bietet.

Diese Aufgabe wird erfindungsgemäß dadurch gelöst, daß der Schieber einen T-förmigen Querschnitt aufweist und mit seinem sich quer zum Schiebersteg erstreckenden Schieberfuß in einer Längsnut des Bodens bzw. Sockels des Steckteils geführt ist. Während der Schieberfuß an der von der Betätigungsseite abgewandten Seite der Kontaktsteckeranordnung in der Außer-Kontaktposition zungenartig aus der Längsnut hervorragt, bleibt der Schiebersteg unverändert in seiner zwischen den Steckteilen eingeschlossenen Position; zusammen mit dem Schieberfuß ragt er lediglich an der Betätigungsseite hebelartig aus der Stekkeranordnung hervor.Abgesehen von der außerhalb der ineinandergesteckten Steckteile liegenden Betätigungseinrichtung, z.B. ein Handhebel oder eine Art Zahnstangen-Antrieb, über die die Kraft zur Schieberverstellung eingeleitet wird, läßt sich auf diese Weise eine Einkapselung der gesamten Bewegungsmechanik erreichen, die sich nämlich in dem Raum zwischen den ineinandergesteckten Steckteilen befindet. Beim Verstellen des sich über die gesamte Länge der Stekkerverbindung erstreckenden, in dem als Messerleiste ausgebildeten Steckteil geführten Schiebers wird dessen lineare Bewegung in eine - je nach Stekkeranordnung - vertikale bzw. auf jeden fall rechtwinklig zur Schieberbewegung verlaufende Bewegung umgesetzt. In der Endposition der Kulisse ist der Kontaktschluß zwischen den Feder- und den Messerkontakten hergestellt.

Eine bevorzugte Ausführung der Erfindung sieht vor, daß das als längliches, rechteckiges, im Querschnitt U-förmig ausgebildete Messerleisten-Steckteil mit seiner offenen Seite in das zugewandte, formangepaßte, im Querschnitt U-förmige Federleisten-Steckteil eingesteckt ist. Hierdurch wird die Bauweise einer nach außen geschlossenen Kontaktsteckervorrichtung weiter begünstigt.

Der Schiebersteg ist vorteilhaft mit zwei im Abstand hintereinanderliegenden, schrägverlaufenden Langlöchern ausgebildet, die jeweils einen Querbolzen der Kulisse aufnehmen. Die damit erreichte Zweipunktführung stabilisiert den Bewegungsablauf und bewirkt ein gleichmäßiges Hoch- bzw. Wegdrücken der in den Langlöchern auf dem Schiebersteg verschiebbaren Kulisse.

Es wird vorgeschlagen, daß den Federkontakten des Federleisten-Steckteils in der Kulisse Führungsschlitze zugeordnet sind, die an ihrer den Federkontakten anliegenden Schlitzwandung mit einer in der Kontakt-Bewegungsrichtung ansteigenden Schräge ausgebildet sind. Aufgrund des ansteigenden Verlaufs dieser Schräge wird ein abgewinkelter Federsteg des ösenartig ausgebildeten Kopfes der Federkontakte zunehmend an die korrespondierenden Messerkontakte angedrückt, wobei eine geringe Reibbewegung zwischen den Feder- und den Messerkontakten bei korrosiven Oberflächen von Vorteil ist; sobald der Federkontakt die Schräge überwunden hat, liegt er dem entsprechenden Messerkontakt an, womit der Kontakt geschlossen ist. Wenn vorzugsweise der Schräge eine in der Endposition den Federkontakt arretierende Mulde nachgeordnet ist, läßt sich eine von beispielsweise Schwingungen bzw. Vibrationen unabhängige Festlegung der Endposition und damit der gewünscht gute und sichere Kontaktschluß erreichen.

Eine Ausgestaltung der Erfindung sieht vor, daß die Messerkontakte mit ihrem unteren Ende bis weitestgehend zur Unterkante des Gehäuses des Messerleisten-Steckteils reichen. Beim Zusammenfügen von Federleisten- und Messerleisten-Steckteil wird damit die Gefahr der Deformation der Messerkontakte verringert bzw. sogar beseitigt, weil sich die Messerkontakte aufgrund ihrer bis nahe zur Gehäuseunterkante reichenden Länge über eine entsprechend lange Strecke an der Innenwandung des Messerleisten-Steckteils bzw. -Kontaktgehäuses abstützen können.

Weitere Einzelheiten und Vorteile der Erfindung ergeben sich aus den Ansprüchen und der nachfolgenden Beschreibung, in der ein Ausführungsbeispiel des Gegenstandes der Erfindung näher erläutert ist. Es zeigen:
- Fig. 1: als Teilschnitt eine Längsansicht einer Nullkraft-Kontaktsteckervorrichtung mit ineinandergesteckten Steckteilen in der kontaktlosen Position dargestellt;
- Fig. 2: in vergrößertem Maßstab einen Schnitt entlang der Linie II-II von Fig. 1 ;
- Fig. 3: die Nullkraft-Kontaktsteckervorrichtung nach Fig. 1 in der Kontaktberührungsposition;
- Fig. 4: in vergrößertem Maßstab ein Schnitt entlang der Linie IV-IV von Fig. 3;
- Fig. 5: einen Schnitt entlang der Linie V-V nach Fig. 6;
- Fig. 6: eine gegenüber der Ausführung nach Fig. 1 um 90° nach rechts gedrehte Nullkraft-Kontaktsteckervorrichtung, in gegenüber der Fig. 5 vergrößertem Maßstab gezeigt;
- Fig. 7: im Querschnitt eine konstruktive Abwandlung der in Fig. 1 gezeigten Nullkraft-Kontaktsteckvorrichtung; und
- Fig. 8: ein Einbaubeispiel für eine Nullkraft-Kontaktsteckervorrichtung, schematisch dargestellt.

Eine Nullkraft-Kontaktsteckervorrichtung 1 besteht aus einem als Federleiste ausgebildeten, mit Federkontakten 2 versehenen Steckteil 3 und einem mit Messerkontakten 4 bestückten Steckteil (Messerleiste) 5 (vgl. die Figuren 2, 4 und 6). Das längliche, rechteckige, im Querschnitt U-förmige Steckteil 5 wird mit seiner offenen Seite in das ihm zugewandte, formangepaßte, d.h. im Querschnitt U-förmige Federleisten-Steckteil 3 eingesteckt, so daß eine nach außen geschlossene Kontaktsteckervorrichtung 1 vorliegt.

Im Sockel bzw. Boden 6 des Federleisten-Steckteils 3 ist eine sich in Längsrichtung über die gesamte Länge des Federleisten-Steckteils 3 erstreckende Längsnut 7 mit einem rechtwinklig dazu verlaufenden, in situ zum Messerleisten-Steckteil 5 hin offenen Durchgangsschlitz 8 angeordnet. In der Längsnut 7 wird der Schieberfuß 9 eines im Querschnitt T-förmigen Schiebers 10 geführt, der mit seinem Schiebersteg 11 den Durchgangsschlitz 8 durchdringt und in Richtung auf das Messerleisten-Steckteil 5 vorspringt. Der Schiebersteg 11 ist mit zwei im Abstand hintereinanderliegenden, schrägverlaufenden Langlöchern 12 bzw. 13 ausgebildet, die jeweils Querbolzen 14 einer Kulisse 15 aufnehmen. Diese ist mit entsprechend der vorhandenen Zahl von Feder- und Messerkontakten 2,4 über ihre Länge verteilten Führungsschlitzen 16 versehen (vgl. Fig. 5), in die die Federkontakte 2 eintauchen.

Die in die Führungsschlitze 16 der Kulisse 15 eintauchenden Kopfenden der Federkontakte 2 sind ösenartig ausgebildet; sie legen sich mit ihren abgewinkelten, freien Federstegen 17 an die ihnen zugewandte Schlitzwandung 18 der Führungsschlitze 16 der Kulisse 15 an. Die Schlitzwandungen 18 sind mit einer in der Kontakt-Bewegungsrichtung 19 (vgl. in den Figuren 2, 4 und 6 die Pfeile 19) ansteigenden Schräge 20 (vgl. Fig. 4) ausgebildet, der sich mit etwas Abstand eine die Kontaktberührungs-Endposition definierende Wandvertiefung bzw. Mulde 21 (vgl. die Figuren 2 und 6) anschließt.

Bei der wie die Fig. 4 die Kontakt-Berührungsposition zeigenden, konstruktiv allerdings abgewandelten Ausführung einer Nullkraft-Kontaktsteckervorrichtung gemäß Fig. 7 sind die Federkontakte 102 gegenüber der Ausführung nach den vorbeschriebenen Figuren um 180° gewendet, so daß in diesem Fall die freien, ösenartig abgewinkelten Federstege 117 an den auch hier bis nahe an die Unterkante 25 des Gehäuses des Messerleisten-Steckteils 5 reichenden bzw. kurz davor endenden Messer-Kontakten 4 anliegen und diese gegen die Gehäuse-Innenwandung des Messerleisten-Steckteils 5 drücken. Die beim Ineinanderstecken von Federkontakt-Steckteil 3 und Messerkontakt-Steckteil (Messerleiste) 5 die Federkontakte 102 in den Führungsschlitzen 16 der Kulisse 115 in die Kontaktposition leitenden Schrägen 120 sind an der Kulisse 115 ausgebildet.

In der in den Figuren 1 und 2 bzw. 5 und 6 - die letzteren unterscheiden sich von den Figuren 1/2 lediglich durch eine um 90° gedrehte Einbaulage von Federleisten-Steckteil 3 und Messerleisten-Steckteil 5 - gezeigten Lage haben die Messerkontakte 4 keine Berührung mit den Federkontakten 2; die Federstege 17 der Federkontakte 2 liegen der Schräge 20 der ihnen zugeordneten Schlitzwandungen 18 der Führungsschlitze 16 in der Kulisse 15 an. Die in den Langlöchern 12, 13 des Schiebersteges 12 aufgenommenen Querbolzen 14 der Kulisse 15 nehmen hierbei die in Fig. 1 gezeigte Position im linken, oberen Ende der Langlöcher 12, 13 ein.

Zum Herstellen der Kontaktberührung wird die gemäß dem in Fig. 8gezeigten Ausführungsbeispiel in einem von außen unzugänglich in einem Gehäuse 22, z.B. die Instrumentenanzeige eines Kraftfahrzeuges, angeordnete Nullkraft-Kontaktsteckervorrichtung 1 über einen an den Schieber 10 angelenkten, von einer Bedienungsperson zu ergreifenden Betätigungshebel 23 in die Betriebsposition gebracht. Durch Verschwenken des Betätigungshebels 23 in die nach links weisende Richtung des in Fig. 1 dargestellten Doppelpfeiles 24 wird der Schieber 10 in der Längsnut 7 so verstellt, daß er sich in Bewegungsrichtung nach links aus den ineinandergesteckten Gehäusen der Kontaktsteckervorrichtung 1 heraus bewegt, wobei sich die Querbolzen 14 der Kulisse 15 in den dazugehörigen Langlöchern 12, 13 zwangsgeführt nach unten verlagern, wie in Fig. 3 gezeigt; die Querbolzen 14 befinden sich hier in einem geraden Endabschnitt der ansonsten einen schrägen Verlauf einnehmenden Langlöcher 12, 13.

Einhergehend mit dieser linearen Bewegung des Schiebers 10 wird die Kulisse 15 mit einem zu der Schieberbewegung rechtwinkligen Bewegungsverlauf nach unten (vgl. Fig. 4) bzw. ausgehend von der Einbaulage nach Fig. 6 nach links bewegt. Die Federstege 17 der Federkontakte 2 verschieben sich dabei gegenüber den Schrägen 20 der Schlitzwandungen 18 der Führungsschlitze 16, und sobald die Schräge 20 überwunden ist, rasten sie mit ihren freien Enden in die die Endposition definierenden Mulden 21 ein (vgl. Fig. 4). In dieser Position ist der volle Kontaktschluß zwischen den Federkontakten 2 und den Messerkontakten 4 hergestellt. Erst wenn der Betätigungshebel 23 in Richtung der in den Figuren 1 und 3 nach rechts weisenden Spitze des Doppelpfeiles 24 beaufschlagt wird, werden die Kontakte wieder voneinander entfernt. Indem sich die Kulisse 15 in dem zwischen dem Federleisten-Steckteil 3 und dem Messerleisten-Steckteil 5 eingeschlossenen Freiraum durch die Zwangsführung in den Langlöchern 12,13 auf dem Schiebersteg 11 auf und ab bzw. hin und her bewegt läßt sich folglich bei Betätigung des linearbeweglichen Schiebers 10 der Kontaktschluß herstellen oder wieder aufheben.

## Patentansprüche

1. Elektrische Nullkraft-Kontaktsteckervorrichtung (1), bestehend aus zwei komplementären Steckteilen, von denen das eine Steckteil (3) mit Federkontakten (2) als Federleiste und das andere Steckteil (5) mit Messerkontakten (4) als Messerleiste ausgebildet ist, und einer Betätigungseinrichtung, über die sich die Kontakte in eine Kontaktberührung bringen lassen, die einen linearbeweglichen, mit einer Kulissenführung zusammenwirkenden Schieber (10) aufweist, der in dem Federleisten-Steckteil (3) angeordnet ist und in einem in Richtung auf das Messerleisten-Steckteil (5) vorragenden Schiebersteg (11) mindestens ein in Bewegungsrichtung (24) des Schiebers schrägverlaufendes Langloch (12; 13) aufweist, das einen Querbolzen (14) einer auf dem Schiebersteg (11) zwangsgeführt hin und her beweglichen Kulisse (15) aufnimmt,
**dadurch gekennzeichnet,**
daß der Schieber (10) einen T-förmigen Querschnitt aufweist und mit seinem sich quer zu dem Schiebesteg (11) erstreckenden Schieberfuß (9) in einer Längsnut (7) des Bodens (6) des Steckteils (3) geführt ist.

2. Nullkraft-Kontaktsteckervorrichtung nach Anspruch 1,
**dadurch gekennzeichnet,**
daß das als längliches, rechteckiges, im Querschnitt U-förmig ausgebildete Messerleisten-Steckteil (5) mit seiner offenen Seite in das zugewandte, formangepaßte, im Querschnitt U-förmige Federleisten-Steckteil (3) eingesteckt ist.

3. Nullkraft-Kontaktsteckervorrichtung nach Anspruch 1 oder 2,
**dadurch gekennzeichnet,**
das der Schiebersteg (12) mit zwei im Abstand hintereinanderliegenden, schrägverlaufenden Langlöchern (12, 13) ausgebildet ist, die jeweils einen Querbolzen (14) der Kulisse (15) aufnehmen.

4. Nullkraft-Kontaktsteckervorrichtung nach einem der Ansprüche 1 bis 3,
**dadurch gekennzeichnet,**
daß den Federkontakten (2; 102) des Federleisten-Steckteils (3) in der Kulisse (15; 115) Führungsschlitze (16) zugeordnet und an ihrer den Federkontakten (2; 102) anliegenden Schlitzwandung (18) mit einer in der Kontakt-Bewegungsrichtung (19) ansteigenden Schräge (20, 120) ausgebildet sind.

5. Nullkraft-Kontaktsteckervorrichtung nach Anspruch 4,
**dadurch gekennzeichnet,**
daß der Schräge (20) eine in der Endposition den Federkontakt (2) arretierende Mulde (21) nachgeordnet ist.

6. Nullkraft-Kontaktsteckervorrichtung nach einem der Ansprüche 1 bis 5,
**dadurch gekennzeichnet,**
daß die Messerkontakte (4) mit ihrem unteren Ende bis weitestgehend zur Unterkante (25) des Gehäuses des Messerleisten-Steckteils (5) reichen.

## Claims

1. Electrical zero insertion force contact plug device (1) consisting of two complementary plug parts, with one plug part (3) implemented as a female multipoint connector with spring contacts (2) and the other plug part (5) implemented as a male multipoint connector with knife contacts (4), and an operating device, via which the contacts can be brought into contact, having a linearly moving slide (10), which interacts with a connecting link guide, located in the female multipoint connector plug part (3) and having at least one elongated hole (12; 13), running at an angle to the movement direction (24) of the slide in the direction of the slide shaft (11) projecting from the male multipoint connector plug part (5), which accommodates a transverse bolt (14) of the positively guided connecting link (15) movable back and forth on the slide shaft (11)
**characterized in that**
the slide (10) has a T-shaped cross-section and the foot of the slide (9) extending transverse to the slide shaft (11) is guided in a longitudinal groove (7) of the floor (6) of the plug part (3).

2. Zero insertion force contact plug device according to claim 1,
**characterized in that**
the male multipoint connector plug part (5), implemented as oblong, rectangular, and U-shaped in cross-section, has its open side inserted in the conforming U-shaped female multipoint connector plug part (3) which faces it.

3. Zero insertion force contact plug device according to claim 1 or 2,
**characterized in that**
the slide shaft (12) [sic] is implemented with two slanted elongated holes (12, 13), lying one after the other at an interval, which each accommodate one transverse bolt (14) of the connecting link (15).

4. Zero insertion force contact plug device according to claim 1 to 3,
**characterized in that**
the spring contacts (2; 102) of the female multipoint connector plug part (3) are allocated guide slots (16) in the connecting link (15; 115) and the slot wall (18) adjacent to the spring contacts (2; 102) is implemented with a slope (20,120) rising in the direction of contact motion (19).

5. Zero insertion force contact plug device according to claim 4,
**characterized in that**
a trough (21) which arrests the spring contact (2) in its final position is positioned after the slope (20).

6. Zero insertion force contact plug device according to claim 1 to 5,
**characterized in that**
the lower end of the knife contacts (4) extend at most to the lower edge (25) of the housing of the male multipoint connector plug part (5).

## Revendications

1. Dispositif électrique à connecteur enfichable à contacts et à force d'insertion nulle (1), constitué de deux pièces enfichables complémentaires, dont l'une des pièces enfichables (3) ayant des contacts élastiques (2) est formée en tant que listel élastique et l'autre pièce enfichable (5) ayant des contacts à lames (4) est formée en tant que listel à lames, et d'un dispositif actionneur, par lequel les contacts peuvent être amenés en contact étroit, qui comprend un coulisseau (10) à déplacement linéaire agissant de concert avec un guide à coulisse qui est disposé dans la pièce enfichable (3) à listel élastique et qui comprend, dans une nervure de coulisseau se projetant dans la direction de la pièce enfichable (5) à listel à lames, au moins un trou long (12; 13) se prolongeant de façon inclinée dans la direction de déplacement (24) du coulisseau, qui reçoit un boulon transversal (14) d'un coulisseau (15) pouvant se déplacer en va-et-vient, guidé de façon forcée sur la nervure du coulisseau (11),
**caractérisé en ce que,**
le coulisseau (10) comprend une section en forme de T et il est guidé avec son pied de coulisseau (9) s'avançant transversalement par rapport à la nervure de coulisseau (11) dans une rainure longitudinale (7) du fond (6) de la pièce enfichable (3).

2. Dispositif à connecteur enfichable à contacts et à force d'insertion nulle,
**caractérisé en ce que,**
la pièce enfichable (5) à listel à lames, longitudinale, rectangulaire, formée avec une section en U est enfichée avec son côté ouvert dans la pièce enfichable (3) à listel élastique de forme adaptée, avec une section en U qui lui fait face.

3. Dispositif à connecteur enfichable à contacts et à force d'insertion nulle selon la revendication 1 ou 2,
**caractérisé en ce que,** la nervure de coulisseau (12) est formée avec deux trous longitudinaux (12, 13) espacés, se prolongeant de façon inclinée et l'un derrière l'autre, qui reçoivent chacun un boulon transversal (14) de la coulisse (15).

4. Dispositif à connecteur enfichable à contacts et à force d'insertion nulle selon l'une des revendications 1 à 3,
**caractérisé en ce que,**
des fentes de guidage (16) sont associées aux contacts élastiques (2; 102) de la pièce enfichable (3) à listel élastique dans la coulisse (15; 115) et sont formées avec une inclinaison (20; 120) montante dans le sens (19) du mouvement de contact sur leur paroi de fente attenant aux contacts élastiques (2; 102).

5. Dispositif à connecteur enfichable à contacts et à force d'insertion nulle selon la revendication 4,
**caractérisé en ce que,**
une cavité (21) est agencée après l'inclinaison (20) qui arrête le contact élastique (2) dans la position d'extrémité.

6. Dispositif à connecteur enfichable à contacts et à force d'insertion nulle selon l'une quelconque des revendications 1 à 5,
**caractérisé en ce que,**
les contacts à lame (4) avec leurs extrémités inférieures s'étendent au maximum jusqu'au bord inférieur (25) du logement de la pièce enfichable (5) à listel à lames.
